# EUROPÄISCHE PATENTSCHRIFT

(11) **EP 1 427 305 B1**
(45) Veröffentlichungstag und Bekanntmachung des Hinweises auf die Patenterteilung: **31.08.2005**
(21) Anmeldenummer: 02745155.8
(22) Anmeldetag: 28.06.2002
(51) Int. Cl.: A43D 100/00

(54) **Vorrichtung zum Bearbeiten eines planen- oder tuchartigen Gegenstandes**
FIXING DEVICE FOR A TARPAULIN- OR CLOTH-TYPE ARTICLE TO BE PROCESSED
DISPOSITIF DE FIXATION POUR UN OBJET DE TYPE BACHE OU TOILE A USINER

(30) Priorität: 20.08.2001 DE 20113350 U
(43) Veröffentlichungstag der Anmeldung: 16.06.2004
(73) Patentinhaber: Frey, Helmut, 66333 Völklingen (DE)
(72) Erfinder: Frey, Helmut, 66333 Völklingen (DE)
(74) Vertreter: Vièl, Christof
(86) Internationale Anmeldenummer: PCT/DE2002/002347
(87) Internationale Veröffentlichungsnummer: WO 2003/017797

(56) Entgegenhaltungen:
- GB-A- 338 133
- US-A- 1 945 892
- US-A- 2 518 545
- US-A- 5 488 767

## Beschreibung

Die Erfindung betrifft eine Vorrichtung zum Bearbeiten eines planen- oder tuchartigen Gegenstandes.

US 2 518 545 A beschreibt eine Vorrichtung gemäß dem Oberbegriff des Anspruchs 1.

Aus der WO 99/26506 des Anmelders ist eine Vorrichtung zum Entfernen von Ösen, insbesondere aus Textil- oder Kunststoffbahnen, bekannt. Mit dieser Vorrichtung können auch Ösen in eine entsprechende Textil- oder Kunststoffbahn eingebracht werden.

Allerdings hat sich herausgestellt, daß das Festhalten der Textil- oder Kunststoffbahn während des Bearbeitungsvorganges schwierig ist, was einerseits zu einem ungenauen Arbeiten führen kann und andererseits den Bearbeitungstakt deutlich verlangsamt. Aufgabe der Erfindung ist es daher, eine Vorrichtung zu schaffen, mit der planen- oder tuchartige Gegenstände während ihrer Bearbeitung, gehalten werden können.

Diese Aufgabe wird erfindungsgemäB dadurch gelöst daß eine Halterung zum lösbaren Andrücken zumindest eines Teiles des zu bearbeitenden Gegenstandes gegen einen mit der Vorrichtung verbindbaren Bearbeitungskopf vorgeschen sind, wobei diese Halterung über einen Betätigungshebel aus der Klemmstellung bringbar ist und daß die Vorrichtung einen ersten Haltegriff für eine Hand des Betätigungspersonals, einen zweiten Haltegriff für die andere Hand des Betätigungspersonals sowie vorzugsweise in dessen Reichweite den Betätigungshebel aufweist.

Mit dieser Vorrichtung kann der au bearbeitende flächige Gegenstand sicher gehalten werden, so daß die Bearbeitungsdauer vermindert wird und eine bessere Präzision erreichbar ist.

Durch die beidhändige Betätigung kann das Gewicht der Vorrichtung leichter über einen längeren Zeitraum aufgenommen werden und zudem die Halterungsvorrichtung über den im Bereich des einen Haltegriffs angeordneten Betätigungshebel geöffnet werden.

Eine Ausbildung der Erfindung besteht darin, daß die Halterung zum lösbaren Andrücken als in Richtung auf den Bearbeitungskopf vorgespanntes Biegeteil ausgebildet ist.

Dieses Biegeteil drückt im Normalzustand den flächigen Gegenstand gegen den Bearbeitungskopf und legt ihn während des Bearbeitungsvorganges fest. Anschließend wird das Biegeteil über den Betätigungshebel aus der Klemmstellung gebracht und der flächige Gegenstand kann weiterbewegt werden (bis zur nächsten Öse) oder durch einen anderen flächigen Gegenstand ersetzt werden.

Hierbei ist es zweckmäßig, daß das Biegeteil aus Draht, insbesondere aus Federstahldraht, besteht.

Eine andere Ausbildung der Erfindung besteht darin, daß die Halterung zum lösbaren Andrücken als in Richtung auf den Bearbcitungskopf durch eine Feder vorgespanntes Andrückelement ausgebildet ist.

Hierbei ist die Funktionsweise ähnlich, nur wird die Vorspannung des Biegeteils durch die Spannung der Anpreßfeder ersetzt.

Ebenso ist es zweckmäßig, daß die Vorrichtung vorzugsweise an ihrer Oberseite die Halterung zum lösbaren Andrücken zumindest eines Teiles des zu bearbeitenden Gegenstandes aufweist.

Es liegt im Rahmend der Erfindung, daß der Bearbeitungskopf Teil einer Vorrichtung zum Entfernen von Ösen bzw. zum Einbringen von Ösen ist und daß der Gegenstand eine mit Ösen versehene bzw. mit Ösen zu versehende Plane ist.

Die Vorteile der Vorrichtung bestehen im wesentlichen darin, daß eine leicht zu betätigende Vorrichtung geschaffen wird, die in Kombination mit einer Vorrichtung zum Entfernen von Ösen bzw. zum Einbringen von Ösen ein deutlich schnelleres und somit wirtschaftlicheres Bearbeiten von Planen, sei es das Einbringen oder das Entfernen von Ösen, ermöglicht.

Nachfolgend wird ein Ausführungsbeispiel der Erfindung anhand von Zeichnungen beschrieben.

Es zeigen
- Fig. 1: eine erfindungsgemäße Vorrichtung mit einem vorgespannten Biegeteil,
- Fig. 2: eine erfindungsgemäße Vorrichtung mit einem durch eine Feder gespannten Andrückelement.

Wie aus den Fig. 1 und 2 hervorgeht, besteht die erfindungsgemäße Vorrichtung aus einem Körper 1, der an seiner Unterseite einen ersten Haltegriff 2 für eine Hand des Betätigungspersonals und einen zweiten Haltegriff 3 für die andere Hand des Betätigungspersonals aufweist. Weiterhin weist der Körper 1 einen Betätigungshebel 4 auf, der in Reichweite des zweiten Haltegriffes 3 angeordnet ist und über den die Halterung 5 zum lösbaren Andrücken gelöst werden kann.

Diese Halterung 5 zum lösbaren Andrücken kann beispielsweise als in Richtung auf den Bearbeitungskopf 6 einer Vorrichtung zum Entfernen bzw. zum Einbringen von Ösen - insbesondere zum genauen Zentrieren der Plane beim Lochen derselben - vorgespanntes Biegeteil 5a, welches beispielsweise aus Federstahldraht bestehen kann, ausgebildet sein (Fig. 1) oder als durch eine Feder 7 in Richtung des Bearbeitungskopfes 6 gespanntes Andrückelement 5b (Fig. 2).

In beiden Fällen wird der planen- oder tuchartige zu bearbeitende Gegenstand 8 in Normalstellung auf den Bearbeitungskopf 6 hin flächig fixiert und bei Betätigen des Betätigungshebels 4 diese Klemmstellung gelöst.

## Patentansprüche

1. Vorrichtung zum Bearbeiten eines planen-oder tuchartigen Gegenstandes wobei eine Halterung (5, 5a, 5b) zum lösbaren Andrücken zumindest eines Teiles des zu bearbeitenden Gegenstandes (8) gegen einen mit der Vorrichtung verbindbaren Bearbeitungskopf (6) vorgesehen ist wobei diese Halterung über einen Betätigungshebel (4) aus der Klemmstellung bringbar ist **dadurch gekennzeichnet daß**, die Vorrichtung einen ersten Haltegriff (2) für eine Hand des Betätigungspersonals, einen zweiten Haltegriff (3) für die andere Hand des Betätigungspersonals sowie vorzugsweise in dessen Reichweite den Betätigungshebel (4) aufweist.

2. Vorrichtung gemäß Anspruch 1, **dadurch gekennzeichnet, daß** die Halterung (5, 5a, 5b) zum lösbaren Andrücken als in Richtung auf den Bearbeitungskopf vorgespanntes Biegeteil (5a) ausgebildet sind.

3. Vorrichtung gemäß Anspruch 2, **dadurch gekennzeichnet daß** das Biegeteil (5a) aus Draht, insbesondere Federstahldraht, besteht.

4. Vorrichtung gemäß Anspruch 1, **dadurch gekennzeichnet, daß** die Halterung (5, 5a, 5b) zum lösbaren Andrücken als in Richtung auf den Bearbeitungskopf (6) durch eine Feder (7) gespanntes Andrückelement (5b) ausgebildet sind.

5. Vorrichtung gemäß Anspruch 1, **dadurch gekennzeichnet, daß** die Vorrichtung vorzugsweise an ihrer Oberseite die Halterung (5, 5a, 5b) zum lösbaren Andrücken zumindest eines Teiles des zu bearbeitenden Gegenstandes (8) aufweist.

6. Vorrichtung gemäß Anspruch 1, **dadurch gekennzeichnet, daß** der Bearbeitungskopf (6) Teil einer Vorrichtung zum Entfernen von Ösen bzw. zum Einbringen von Ösen und zum Lochen der Plane ist und daß der Gegenstand (8) eine mit Ösen versehene bzw. eine mit Ösen zu versehende Plane ist.

## Claims

1. A fixing device for the processing of a tarpaulin-like or cloth like article, a holding device (5, 5a, 5b) being provided for releasably pressing at least a part of the article (8) to be processed against a processing head (6) conncctable with said fixing device, said holding device being releasable from the contact position via an actuating lever (4), **characterised in that** the fixing device is provided with a first hand grip (2) for one of the operator's hands, a second hand grip (3) for the operator's other hand and, preferably within reach of the second hand grip, the actuating lever (4).

2. The fixing device of claim 1, **characterised in that** the holding device (5, 5a, 5b) for releasably applying pressure is engineered as a bent component (5a) pretensioned towards the processing head.

3. The fixing device of claim 2, **characterised in that** the bent component (5a) consists of wire, especially spring steel wire.

4. The fixing device of claim 1, **characterised in that** the holding device (5, 5a, 5b) for releasably applying pressure is engineered as a pressing member (5b) pretensioned towards the processing head (6) by a spring (7).

5. The fixing device of claim 1, **characterised in that** the holding device (5, 5a, 5b) for releasably applying pressure to at least a part of the article (8) to be processed is located preferably on the upper side of said fixing device.

6. The fixing device of claim 1, **characterised in that** the processing head (6) is part of a device for the removal or setting of eyelets and for punching holes in the tarpaulin, and that the article (8) is a tarpaulin provided with or to be provided with eyelets.

## Revendications

1. Dispositif pour travailler un objet plan ou de type tissu, un élément de fixation (5, 5a, 5b) étant prévu pour appuyer de façon réversible au moins une partie de l'objet à travailler (8) contre une tête de travail (6) pouvant être reliée au dispositif, cet élément de fixation pouvant être sorti de la position de fixation à l'aide d'un levier d'actionnement (4), **caractérisé en ce que** le dispositif est muni d'une première poignée (2) pour une main de l'opérateur, d'une deuxième poignée (3) pour l'autre main de l'opérateur et que le levier d'actionnement (4) est situé de préférence à portée de main de cette deuxième poignée (3).

2. Dispositif selon la revendication 1, **caractérisé en ce que** l'élément de fixation (5, 5a, 5b) pour appuyer de façon réversible est conçu sous la forme d'une pièce cintrée (5a) précontrainte en direction de la tête de travail.

3. Dispositif selon la revendication 2, **caractérisé en ce que** la pièce cintrée (5a) est constituée de fil métallique, notamment du fil d'acier à ressort.

4. Dispositif selon la revendication 1, **caractérisé en ce que** l'élément de fixation (5, 5a, 5b) pour appuyer de façon réversible est conçu sous la forme d'un élément presseur (5b) mis en tension par un ressort (7) en direction de la tête de travail (6).

5. Dispositif selon la revendication 1, **caractérisé en ce que** le dispositif est muni de préférence sur sa face supérieure de l'élément de fixation (5, 5a, 5b) pour appuyer de façon réversible au moins une partie de l'objet à travailler (8).

6. Dispositif selon la revendication 1, **caractérisé en ce que** la tête de travail (6) fait partie d'un dispositif pour enlever des oeillets ou pour mettre en place des oeillets et pour percer la bâche, et **en ce que** l'objet (8) est une bâche munie ou à munir d'oeillets.
